# EUROPÄISCHE PATENTANMELDUNG

(11) **EP 1 074 701 A1**
(43) Veröffentlichungstag der Anmeldung: **07.02.2001**
(21) Anmeldenummer: 00114083.9
(22) Anmeldetag: 07.07.2000
(51) Int. Cl.: F01M 13/04

(54) **Entlüftungsvorrichtung für ein Kurbelgehäuse einer Brennkraftmaschine**

(30) Priorität: 05.08.1999 DE 19937033
(71) Anmelder: Volkswagen Aktiengesellschaft, 38436 Wolfsburg (DE)
(72) Erfinder: Slatosch, Ralf, DIpl.-Ing., 38106 Braunschweig (DE)

(57) **Zusammenfassung**

Die Entlüftungsvorrichtung (10) weist eine die Entlüftungsgase aus dem Kurbelgehäuse (11) absaugende Entlüftungsleitung (13) und einen Ölabscheider (14) auf. Der Ölabscheider (14) ist in der Entlüftungsleitung (13) angeordnet und in dieser integriert, so daß die Entlüftungsvorrichtung (10) durch einen einfachen und kompakten Aufbau gekennzeichnet ist. Die Entlüftungsgase werden vorteilhafterweise durch einen Entlüftungskanal (22) eines Zylinderkopfes (12) hindurch aus dem Kurbelgehäuse (11) abgesaugt, wobei der Entlüftungskanal (22) die Entlüftungsleitung (13) mit dem Kurbelgehäuse (11) durch den Zylinderkopf (12) hindurch und außerhalb des Zylinderkopf-Steuerraumes verbindet.

## Beschreibung

Die Erfindung betrifft eine Entlüftungsvorrichtung für ein Kurbelgehäuse einer Brennkraftmaschine, wobei die Entlüftungsvorrichtung eine die Entlüftungsgase aus dem Kurbelgehäuse absaugende Entlüftungsleitung und einen Ölabscheider aufweist, entsprechend dem einleitenden Teil des Anspruchs 1.

Bekannte Entlüftungsvorrichtungen dieser Art weisen eine die Entlüftungsgase aus dem Kurbelgehäuse absaugende Entlüftungsleitung und einen separaten Ölabscheider auf. Eine derartige Entlüftungsvorrichtung ist beispielsweise in der DE-A1-39 18 785 gezeigt, gemäß welcher Blow-by-Gase der Brennkraftmaschine vom Kurbelgehäuse durch den Zylinderkopf hindurch zu einer Zylinderkopfhaube gefördert werden. Aus dieser werden die Blow-by-Gase dann über eine externe Leitung einem separaten Ölabscheider zugeführt, von welchem sie über eine Gasrückführleitung wieder in das Ansaugsystem der Brennkraftmaschine gelangen.

Nachteilhafterweise sind derartige bekannte Entlüftungsvorrichtungen verhältnismäßig großvolumig und kompliziert ausgeführt, so daß sie bei beengten Einbauverhältnissen nicht ohne weiteres eingesetzt werden können.

Aufgabe der Erfindung ist es daher, eine Entlüftungsvorrichtung zu schaffen, welche kompakt und einfach aufgebaut ist.

Diese Aufgabe wird bei einer Entlüftungsvorrichtung der eingangs genannten Art dadurch gelöst, daß der Ölabscheider in der Entlüftungsleitung angeordnet ist.

Durch diese erfindungsgemäße Anordnung des Ölabscheiders in der Entlüftungsleitung ist es möglich, die Entlüftungsvorrichtung kompakt auszubilden, wobei durch die geringe Anzahl von Konstruktionselementen die Entlüftungsvorrichtung montagefreundlich konzipiert ist.

Vorteilhafterweise sind die Entlüftungsgase aus dem Kurbelgehäuse und durch einen Zylinderkopf der Brennkraftmaschine hindurch in die Entlüftungsleitung geführt. Dadurch werden eventuelle Änderungen beziehungsweise Anpassungen des Kurbelgehäuses an die Entlüftungsvorrichtung vermieden. Es ist somit die gleiche Entlüftungsvorrichtung jeweils mit verschiedenen Kurbelgehäuseausführungen unter Zwischenschaltung eines entsprechend angepaßten Zylinderkopfes verbindbar.

In einer bevorzugten Ausführungsform führt ein eingangsseitig mit der Entlüftungsleitung verbundener Entlüftungskanal des Zylinderkopfes außerhalb eines Zylinderkopf-Steuerraumes zu einem Entlüftungskanal des Kurbelgehäuses. Dadurch wird vorteilhafterweise vermieden, daß der Entlüftungskanal durch den Steuerraum des Zylinderkopfes führt, so daß der dadurch nicht genutzte Zylinderkopf-Bauraum entweder in anderer Weise genutzt beziehungsweise vollständig eingespart werden kann, wobei im zweiten Fall auch eine kompaktere Ausgestaltung des Zylinderkopfes möglich ist.

Vorteilhafterweise ist der Ölabscheider als Unterkammer der Entlüftungsleitung ausgebildet, wobei die Unterkammer mit jeweils wenigstens einer Gaseintritts- und einer Gasdurchflußöffnung sowie wenigstens einer Ölaustrittsöffnung versehen ist und die Entlüftungsleitung ausgangsseitig eine Gasaustrittsöffnung aufweist. Der Ölabscheider ist somit nicht als separates Bauteil ausgebildet, sondern stellt eine untergeordnete und vollständig integrierte Einheit der Entlüftungsleitung dar.

Mit Vorteil ist die Unterkammer im Gaseintrittsbereich der Entlüftungsleitung angeordnet, so daß die Ölabscheidung unmittelbar nach Eintritt der Entlüftungsgase in die Entlüftungsleitung erfolgen kann. Dies begünstigt eine kompakte Ausgestaltung der Entlüftungsleitung.

Vorzugsweise sind Längs- und/oder Querwandungen der Unterkammer im Gaseintrittsbereich für eine wirbelbegünstigende Richtungsänderung des in die Unterkammer eintretenden Entlüftungsgasflusses geeignet angeordnet. Diese gewünschte Wirbelbildung des ölenthaltenden Entlüftungsgases ermöglicht eine effektive und schnelle Ölabscheidung in der Unterkammer der Entlüftungsleitung.

Die Unterkammer wird vorteilhafterweise durch einen quer in die Entlüftungsleitung ragenden Steg begrenzt, so daß der Ölabscheider sehr kompakt und konstruktiv einfach als in die Entlüftungsleitung vollständig integriertes Bauteil ausgebildet ist.

Bevorzugterweise begrenzt der Steg mit seiner Stirnseite die Gasdurchflußöffnung. Hierdurch wird einerseits eine Wirbelbildung des ölenthaltenden Gases in der den Ölabscheider bildenden Unterkammer begünstigt und andererseits ein freier Durchfluß des vom Öl befreiten Gases durch die Entlüftungsleitung gewährleistet.

Vorteilhafterweise liegt die Gaseintrittsrichtung der Entlüftungsleitung quer zur Hauptausdehnungsrichtung der Entlüftungsleitung, so daß bei geringem Bauraum der Entlüftungsleitung eine effektive Ölabscheidung durch Wirbelbildung im Gaseintrittsbereich möglich ist.

Gemäß einer bevorzugten Ausführungsform verlaufen die Gaseintrittsrichtung in der Gaseintrittsöffnung und die Längserstreckung des Stegs zueinander im wesentlichen parallel, und die Gaseintrittsöffnung liegt mit in Hauptausdehnungsrichtung der Entlüftungsleitung verlaufenden Abstand zum Steg. Dadurch wird eine gewünschte Richtungsänderung des Gases in der Unterkammer erzwungen.

Vorzugsweise ist die Entlüftungsleitung als einteiliges Gußteil ausgebildet, um eine stabile, fertigungstechnisch einfache und kostengünstige Realisierung der Entlüftungsleitung zu gewährleisten. Ferner ermöglicht eine als einteiliges Gußteil ausgebildete Entlüftungsleitung eine Minimierung der Fugenanzahl der Entlüftungsvorrichtung, so daß die Gefahr eventueller, nicht erwünschter Leckverluste der Entlüftungsleitung reduziert wird.

Die Erfindung wird im folgenden anhand eines bevorzugten Ausführungsbeispiels in Verbindung mit einer Zeichnung beschrieben. Darin zeigt:
- Figur 1: eine schematisch im Schnitt dargestellte Entlüftungsvorrichtung, die über einen Zylinderkopf mit einem Kurbelgehäuse verbunden ist.

In Figur 1 ist schematisch eine mit 10 bezeichnete Entlüftungsvorrichtung dargestellt, welche über einen Zylinderkopf 12 mit einem Kurbelgehäuse 11 einer an sich bekannten Brennkraftmaschine verbunden ist. Die Entlüftungsvorrichtung 10 ist im vorliegenden Fall teil einer Verbrennungsluft zuführenden Ansauganlage 8 und baulich in diese integriert. Sie ist mit einer Entlüftungsleitung 13 versehen, die geeignet ist, Entlüftungsgase durch den Zylinderkopf 12 hindurch aus dem Kurbelgehäuse 11 abzusaugen. Die abgesaugten, ölenthaltenden Entlüftungsgase werden einem mit einer Ölrückführleitung verbindbaren Ölabscheider 14 zugeführt, welcher vorteilhafterweise in der Entlüftungsleitung 13 angeordnet und in dieser vollständig integriert ist.

Der Ölabscheider 14 ist als Unterkammer 15 der Entlüftungsleitung 13 ausgebildet. Die im Gaseintrittsbereich der Entlüftungsleitung 13 angeordnete Unterkammer 15 ist mit jeweils einer Gaseintrittsöffnung 16 und einer Gasdurchflußöffnung 21 sowie mit einer Ölaustrittsöffnung 18 versehen. Als Begrenzung der Unterkammer 15 dienen ein in die Entlüftungsleitung 13 quer hineinragender Steg 19 sowie entsprechende Längs- und Querwandungen 20 der Entlüftungsleitung 13 im Gaseintrittsbereich, wobei diese Wandungen 20 zugleich einen Flansch 9 zur Befestigung der Ansauganlage 8 am Zylinderkopf 12 bilden. Die Entlüftungsleitung 13 ist ausgangsseitig mit einer Gasaustrittsöffnung 17 versehen.

Die mit dem Pfeil 24 gekennzeichnete Gaseintrittsrichtung in der Gaseintrittsöffnung 16, die mit dem Pfeil 25 gekennzeichnete Gasaustrittsrichtung aus der Gasaustrittsöffnung 17 und die Längserstreckung des Stegs 19 verlaufen zueinander im wesentlichen parallel. Die Gaseintrittsöffnung 16 liegt mit in Hauptausdehnungsrichtung der Entlüftungsleitung 13 verlaufenden Abstand zum Steg 19. Die Gaseintrittsrichtung 24 und die Gasaustrittsrichtung 25 der Entlüftungsleitung 13 liegen quer zur Hauptausdehnungsrichtung der Entlüftungsleitung 13. Es erfolgt somit im Gaseintrittsbereich durch die Längs- und Querwandungen 20 der Unterkammer 15 sowie durch den Steg 19 eine wirbelbegünstigende Richtungsänderung des Entlüftungsgasflusses, wenn das Gas durch die Gaseintrittsöffnung 16 in die Unterkammer 15 eintritt.

Die Entlüftungsleitung 13 ist an der Gaseintrittsöffnung 16 mit einem Entlüftungskanal 22 des Zylinderkopfes 12 verbunden, wobei der Entlüftungskanal 22 außerhalb eines Zylinderkopf-Steuerraumes zu einem entsprechenden Entlüftungskanal 23 des Kurbelgehäuses 11 führt.

Die Anordnung arbeitet folgendermaßen: Die Entlüftungsgase, welche auch als Blow-by-Gase bezeichnet werden, werden durch den Entlüftungskanal 23 des Kurbelgehäuses 11 und den Entlüftungskanal 22 des Zylinderkopfes 12 geführt und durch die Gaseintrittsöffnung 16 seitlich in die den Ölabscheider 14 bildende Unterkammer 15 geleitet. Durch die gegenüber der Eintrittsöffnung 16 liegende Wandung 20 und den die Unterkammer 15 begrenzenden, quer in die Entlüftungsleitung 13 ragenden Steg 19 wird die Flußrichtung der Entlüftungsgase derart geändert, daß es zu einer erwünschten Wirbelbildung des Entlüftungsgases in der Unterkammer 15 kommt. Durch diese gewünschte Verwirbelung der ölhaltigen Entlüftungsgase in der Unterkammer 15 wird eine Ölabscheidung begünstigt, da das ölhaitige Gas in verstärktem Maße mit den Wandungen der Unterkammer 15 in Kontakt kommt und durch diese abgekühlt wird. Das abgeschiedene Öl gelangt durch die Ölaustrittsöffnung 18 in eine Ölrückführleitung, welche das abgeschiedene Öl in das Kurbelgehäuse 11 zurückführt. Die Entlüftungsgase werden durch die zwischen dem Steg 19 und der an die Gaseintrittsöffnung 16 angrenzenden Längswandung 20 liegende, interne Durchflußöffnung 21 zur Gasaustrittsöffnung 17 geführt, die mit einer Gasrückführleitung verbindbar ist. Die Gasrückführleitung führt die im Ölabscheider 14 vom Öl befreiten Entlüftungsgase in das Ansaugsystem der Brennkraftmaschine.

Der Entlüftungskanal 22 im Zylinderkopf 12 weist eine möglichst geringe räumliche Ausdehnung auf, so daß ein geringer Volumenanteil des Zylinderkopfes 12 zur Entlüftung des Kurbelgehäuses 11 bereitgestellt werden muß. Der Entlüftungskanal 22 führt nicht durch einen ölhaltigen Zylinderkopf-Steuerraum, in welchem die Entlüftungsgase nachteiligerweise zusätzlich mit Öl verschmutzt werden könnten. Die Entlüftungsvorrichtung 10 ist vorzugsweise mit dem Entlüftungskanal 22 des Zylinderkopfes 12 und nicht direkt mit dem Entlüftungskanal 23 des Kurbelgehäuses 11 verbunden, um eventuell notwendige konstruktive Änderungen des Kurbelgehäuses 11 zu vermeiden.

Die Entlüftungsvorrichtung 10 kann jedoch gemäß einer alternativen Ausführungsform auch direkt an das Kurbelgehäuse 11 angeschlossen sein, das heißt, die Entlüftungsgase werden nicht durch den Zylinderkopf 12 in die Entlüftungsleitung 13 geführt, sondern werden aus einem eventuell konstruktiv angepaßten Entlüftungskanal 23 des Kurbelgehäuses 11 in die den Ölabscheider 14 bildende Unterkammer 15 geleitet. In dieser Weise kann der nicht mehr erforderliche Entlüftungskanal 22 im Zylinderkopf 12 vollständig eliminiert werden.

Die Entlüftungsvorrichtung 13 ist vorteilhafterweise als einteiliges Gußteil ausgebildet.

Gemäß einer weiteren Ausführungsform kann die den Ölabscheider 14 bildende Unterkammer 15 auch nahezu kugelförmig ausgebildet sein. Eine derartig gestaltete Unterkammer 15 begünstigt eine strömungsgünstige Umlenkung des auf die Unterkammerwandung frontal auftreffenden Entlüftungsgasflusses und gleichzeitig eine erwünschte Wirbelbildung des Entlüftungsgasflusses in der Unterkammer 15.

## Patentansprüche

1. Entlüftungsvorrichtung für ein Kurbelgehäuse einer Brennkraftmaschine, wobei die Entlüftungsvorrichtung eine die Entlüftungsgase aus dem Kurbelgehäuse absaugende Entlüftungsleitung und einen Ölabscheider aufweist, **dadurch gekennzeichnet**, daß der Ölabscheider (14) in der Entlüftungsleitung (13) angeordnet ist.

2. Entlüftungsvorrichtung nach Anspruch 1, **dadurch gekennzeichnet**, daß die Entlüftungsgase aus dem Kurbelgehäuse (11) und durch einen Zylinderkopf (12) der Brennkraftmaschine hindurch in die Entlüftungsleitung (13) geführt sind.

3. Entlüftungsvorrichtung nach einem der vorhergehenden Ansprüche, **dadurch gekennzeichnet**, daß ein eingangsseitig mit der Entlüftungsleitung (13) verbundener Entlüftungskanal (22) des Zylinderkopfes (12) außerhalb eines Zylinderkopf-Steuerraumes zu einem Entlüftungskanal (23) des Kurbelgehäuses (11) führt.

4. Entlüftungsvorrichtung nach einem der vorhergehenden Ansprüche, **dadurch gekennzeichnet**, daß der Ölabscheider (14) als Unterkammer (15) der Entlüftungsleitung (13) ausgebildet ist, wobei die Unterkammer (15) mit jeweils wenigstens einer Gaseintrittsöffnung (16), einer Gasdurchflußöffnung (21) und einer Ölaustrittsöffnung (18) versehen ist, und die Entlüftungsleitung (13) ausgangsseitig eine Gasaustrittsöffnung (17) aufweist.

5. Entlüftungsvorrichtung nach einem der vorhergehenden Ansprüche, **dadurch gekennzeichnet**, daß die Unterkammer (15) im Gaseintrittsbereich der Entlüftungsleitung (13) angeordnet ist.

6. Entlüftungsvorrichtung nach einem der vorhergehenden Ansprüche, **dadurch gekennzeichnet**, daß Längs- und/oder Querwandungen (20) der Unterkammer (15) im Gaseintrittsbereich für eine wirbelbegünstigende Richtungsänderung des in die Unterkammer (15) eintretenden Entlüftungsgasflusses geeignet angeordnet sind.

7. Entlüftungsvorrichtung nach einem der vorhergehenden Ansprüche, **dadurch gekennzeichnet**, daß die Unterkammer (15) durch einen quer in die Entlüftungsleitung (13) ragenden Steg (19) begrenzt wird.

8. Entlüftungsvorrichtung nach einem der vorhergehenden Ansprüche, **dadurch gekennzeichnet**, daß der Steg (19) mit seiner Stirnseite die Gasdurchflußöffnung (21) begrenzt.

9. Entlüftungsvorrichtung nach einem der vorhergehenden Ansprüche, **dadurch gekennzeichnet**, daß die Gaseintrittsrichtung (24) der Entlüftungsleitung (13) quer zur Hauptausdehnungsrichtung der Entlüftungsleitung (13) liegt.

10. Entlüftungsvorrichtung nach einem der vorhergehenden Ansprüche, **dadurch gekennzeichnet**, daß die Gaseintrittsrichtung (24) in die Gaseintrittsöffnung (16) und die Längserstreckung des Stegs (19) zueinander im wesentlichen parallel verlaufen und daß die Gaseintrittsöffnung (16) mit in Hauptausdehnungsrichtung verlaufenden Abstand zum Steg (19) liegt.

11. Entlüftungsvorrichtung nach einem der vorhergehenden Ansprüche, **dadurch gekennzeichnet**, daß die Entlüftungsvorrichtung (13) als einteiliges Gußteil ausgebildet ist.

12. Entlüftungsvorrichtung nach einem der vorhergehenden Ansprüche, **dadurch gekennzeichnet**, daß Ölabscheider (14) und Entlüftungsleitung (14) in eine Verbrennungsluft zuführende Ansauganlage (8) der Brennkraftmaschiene integriert angeordnet sind.

13. Entlüftungsvorrichtung nach Anspruch 12, **dadurch gekennzeichnet**, daß eine den Ölabscheider (14) begrenzende Längswandung (20) als Flansch (9) der Ansauganlage (8) ausgebildet ist.
